# EUROPÄISCHE PATENTSCHRIFT

(11) **EP 0 033 319 B1**
(45) Veröffentlichungstag und Bekanntmachung des Hinweises auf die Patenterteilung: **30.03.1983**
(21) Anmeldenummer: 80901198.4
(22) Anmeldetag: 27.06.1980
(51) Int. Cl.: F23G 7/00, F23K 5/00

(54) **VERFAHREN UND VORRICHTUNG ZUR VERBRENNUNG VON ALTÖLEN**
METHOD AND APPARATUS FOR BURNING WASTE OILS
PROCEDE ET INSTALLATION POUR BRULER LES HUILES USEES

(30) Priorität: 29.06.1979 AT 4557/79
(43) Veröffentlichungstag der Anmeldung: 12.08.1981
(73) Patentinhaber: FIRMA JÖRG SANTER, A-6130 Schwaz (AT)
(72) Erfinder: WEBER, Walter, A-6600 Lechaschau (AT)
(74) Vertreter: Hofinger, Engelbert, DDr.
(86) Internationale Anmeldenummer: AT8000020
(87) Internationale Veröffentlichungsnummer: WO8100144

## Beschreibung

Die Erfindung betrifft ein Verfahren und eine Vorrichtung zur Verbrennung verunreinigter Altöle in Druckzerstäuberbrennern.

In Industrie- und Handwerksbetrieben fallen große Mangen verschmutzten Altöles an. Es handelt sich dabei vor allem um Öle, die mit Feststoffen, z. B. mit Metallspänen, oder auch mit nicht schmierfähigen, gegebenenfalls etwas korrodierenden Chemikalien sowie mit Wassereinschlüssen versehen sind. Derartige Altöle fallen beispielsweise in Auto-Reparaturwerkstätten und allgemeinen mechanischen Werkstätten an. Die Sammlung und Beseitigung derartiger Altöle ist mit großen Kosten verbunden, da hierfür nur an wenigen Orten kostspielige Spezialverbrennungsanlagen zur Verfügung stehen und damit in der Regel hohe Lager- und Transportkosten anfallen.

Um derartige Beseitigungskosten zu ersparen, versuchen vor allem kleinere Handwerksbetriebe sehr häufig, Altöle in den eigenen Ölheizungsanlagen zu verbrennen. Die Praxis zeigt, daß es dabei rasch zum Ausfall der Ölbrennerpumpe sowie des Druckreglers kommt. Im Altöl transportierte Festkörperpartikel können dafür ebenso die Ursache sein wie der Einschluß schmierunfähiger Medien im Ölstrom.

Nicht selten werden Altöle zur Ersparnis hoher Beseitigungskosten auch rücksichtslos in die Landschaft ausgelagert und verursachen dadurch beträchtliche Umweltschäden.

Eine ausschließlich für Altöle vorgesehene Ver brennungsanlage ist beispielsweise aus der AT-PS 292.900 bekannt. Hier wird das Altöl mittels Druckluft in einen Festkörperabschneider und aus diesem mittels Überdruck zur Brennerdüse gefördert. Die Brennerdüse arbeitet hiebei nach dem Injektor-Prinzip und saugt so das Altöl aus dem Festkörperabschneider an.

Ein wesentlicher Nachteil dieses Vorschlages ist nicht nur, daß neben der Haus- oder Betriebsheizanlage ein eigener Brenner mit Kessel und dgl. erforderlich ist, sondern daß auch die Verbrennungsbedingungen ungenügend sind. Außerdem können Altöle mit größerem Wasseranteil nicht verfeuert werden, da auf das Ölzufuhrrohr so viel Wärme übertragen wird, daß der Wasseranteil in der Wasser-ÖI-Emulsion verdampft. Dadurch wird die Ölzufuhr unterbrochen und die Flamme erlischt.

Der Erfindung lag daher die Aufgabe zugrunde, ein Verfahren und eine Vorrichtung vorzuschlagen, mittels welchen auch erheblich verschmutztes Altöl ohne großen apparativen Aufwand und weitgehend umweltfreundlich verbrannt werden kann.

Das Verfahren gemäß vorliegender Erfindung soll unter Nutzung des Heizwertes derartiger Altöle, selbst unter Berücksichtigung der Kosten für die erforderlichen Zusatzeinrichtungen, auf die Dauer gesehen die Heizkosten senken helfen.

DE-A23 11 470 beschreibt in diesem Sinne bereits ein Verfahren zur Verbrennung von Altöl, mit einem Sammelbehälter, aus dem das Öl in einen Drucktank gefördert wird, in welchem ein erhöhter Gasdruck herstellbar ist, durch welchen das Öl zu einem Zwischenbehälter oder unmittelbar zu einer Druckzerstäuberdüse gefördert wird. Die Schwierigkeit, die dabei auftritt, liegt jedoch darin, daß das Öl auf dem Wege vom Drucktank in den Druckzerstäuber zwar nicht mehr durch eine Pumpe fließt, die durch die im Öl enthaltenen aggressiven Substanzen zerstört wird ; die Förderung vom Vorratsbehälter in den Drücktank erfolgt jedoch durch eine normale Förderpumpe, die damit einem hohen Verschleiß unterliegt. Die Erfindung sieht demgegenüber vor, die Bewegung des Oles zum Drucktank zu bewirken, sodaß das aggressive Altöl lediglich mit Rohrleitungen und Ventilen, nicht aber mit hochwertigen Pumpen in Berührung kommt. Wesentliches Merkmal der Erfindung ist somit, daß die Förderung des Öls in den Drucktank durch Herstellung eines Unterdruckes in demselben erfolgt.

Um eine ständige Verbrennung zu ermöglichen, ist es von Vorteil, wenn das Altöl mittels Gasüberdruck aus dem Drucktank in einem Zwischenbehälter und von diesem kontinuierlich zu der Druckzerstäuberdüse gefördert wird, wobei bei Unterschreiten eines vorbestimmten Pegels im Drucktank die Verbindung zwischen diesem und dem Zwischenbehälter unterbrochen und mittels Gasunterdruck Altöl aus dem Sammelbehälter in den Drucktank übergeführt wird.

Für einen vollautomatischen Verbrennungsablauf ist vorgesehen, daß in den Leitungen zwischen Sammelbehälter, Drucktank, Zwischenbehälter, Luftpumpe und Druckluftquelle Ventileinrichtungen vorgesehen sind, mittels welchen altiernierend einerseits die Druckluftquelle mit dem Zwischenbehälter under Drucktank sowohl mit dem Sammelbehälter wie mit der Luftpumpe und anderseits der Drucktank sowohl mit der Druckluftquelle wie mit dem Zwischenbehälter verbindbar sind, wobei günstig die Gruppen von Ventileinrichtungen abhängig vom Pegel des Altöls im Drucktank gesteuert werden.

Hiebei zeigen die Fig. 1 die erfindungswesentlichen Vorrichtungen zur Durchführung des Verfahrens, und die Fig. ein Blockschaltbild der Ölverbrennungsanlage, wie sie zur praktischen Durchführung des Verfahrens vorteilhaft verwendet wird.

Nach Fig. 1 werden der üblicherweise in Ölheizungen verwendete Vorratstank 2 sowie der Hochdruck-Zerstäuberbrenner 1 in das Verfahren einbezogen. Zwischen Vorratstank und Brenner sind ein im Vergleich zum Vorratstank kleinvolumiger Drucktank 3 und ein Zwischenbehälter 4 auf unterschiedlicher Höhe, vorzugsweise übereinander, angebracht. Anstelle einer Ölförderpumpe wird zur Durchführung des erfindungsgemäßen Verfahrens Druckluft aus einem Druckluftvorratsbehälter 15 verwendet. Das Altöl wird unter Ausnutzung eines Gasunterdruckes im Drucktank aus dem Vorratstank 2 angesaugt. Hiezu ist eine Vakuumpumpe in einer nicht ölführenden, mit dem Drucktank 3 kommunizierenden Rohrleitung 5 erforderlich. Eine ölführende Rohrleitung 6, welche Vorratstank 2 bzw. Sammelbehälter und Drucktank 3 verbindet, enthält ein Filtersystem 28 mit einem Magnetfilter 9 als Sperre für großvolumige, feste Verunreinigungen.

Das Altöl wird am Drucktank in den Zwischenbehälter4 übergeführt, indem der Drucktank 3 mit Preßluft beaufschlagt wird.

Die einzelnen Einrichtungen der Vorrichtung sind durch Rohrleitungen miteinander verbunden, welche durch Elektromagnetventile 10, 11, 12, 13, 14 abgesperrt werden können. Die Elektromagnetventile werden über verschiedene Gasdruckwächter und Ölschwimmerschalter in einem vorprogrammierten Wechsel betätigt, so daß ein automatisches Nachfüllen des Drucktanks und des Zwischenbehälters vom Vorratsbehälter her ermöglicht wird und gleichzeitig eine kontinuierliche Ölzuführung zum Zerstäuberbrenner gewährleistet ist.

Anhand der Figur 2 wird die Funktion der Vorrichtungen näher beschrieben.

Der Zwischenbehälter sei anfangs teilweise mit Öl gefüllt. Die Magnetventile 12, 14 seien geschlossen und Magnetventil 1S sei geöffnet, so daß über den Druckluft-Vorratsbehälter 15 der Zwischenbehälter4 mit Überdruck beaufschlagt wird und somit das zu verbrennende Öl durch einen Brandschutz-Elektromagnetventil 17 über einen Vorwärmer 18 unter Zwischenschaltung eines Magnetventiles 19 zum Zerstäuberbrenner 1 gelangen. Dabei öffnet Magnetventil 19 erst dann, wenn der Ölvorwärmer 18 seine vorbestimmte Temperatur erreicht hat und daraufhin der Brennermotor angelaufen ist. Beim Anlaufen des Brennermotors wird kurzfristig durch das Magnetventil 20 Öl zurückgepreßt, bis der Düsenstock auf Betriebstemperatur ist. Dann schließt das Magnetventil 20 und das Öl sprüht zur Verbrennung aus der Düse.

Gleichzeitig mit dem Schließen der Ventile 12, 14 werden die Ventile 10, 11 geöffnet. Die Vakuumpumpe 7 wird in Gang gesetzt und erzeugt einen Gasunterdruck im Drucktank 3, so daß vom Vorratstank 2 durch ein System von Filtern 9 das Öl in den Ducktank überführt wird.

Der Drucktank wird soweit aufgefüllt, bis ein Magnet-Schwimmerschalter 23 anspricht, dadurch die Vakuumpumpe 7 ausschaltet und gleichzeitig die Ventile 10, 11 schließt. Gleichzeitig mit dem Schließen der Ventile 10, 11 wird das Elektromagnetventil 12 geöffnet, so daß nun der Drucktank 3 mit Preßluftdruck beaufschlagt wird.

Um zu gewährleisten, daß sich der Überdruck im Drucktank 3 dem Überdruck im Zwischenbehälter4 angeglichen hat, öffnet das zwischen diesen angebrachte Ventil 14, vorteilhafterweise als Motorkugelhahn ausgeführt, mit einer Relaisverzögerung. Über dieselbe Relaisverzögerung wird das Elektromagnetventil 13 geschlossen und damit die Verbindung zwischen dem Druckluft-Vorratsbehälter 15 und dem Zwischenbehälter unterbrochen. Bei diesen Ventilstellungen wird das Öl vom ersten in den zweiten Drucktank überführt. Gleichzeitig entweicht Luft aus dem Zwischenbehälter in den Drucktank.

Sinkt nun infolge des Heizbetriebes der Ölstand im Drucktank auf ein Minimum, so spricht ein Magnet-Schwimmerschalter,24 an, schließt das Ventil 14 zwischen Zwischenbehälter und Drucktank und öffnet gleichzeitig das Elektrömagnetventil13.

Daraufhin wird Elektromagnetventil 13 geöffnet und damit der Überdruck im Drucktank abgebaut. Ist dieses geschehen, so spricht ein Druckmeßgerät 25 an, öffnet die Ventile 10, 11 und schaltet gleichzeitig die Vakuumpumpe 7 ein. Damit ist der vollständige Nachfüllzyklus abgeschlossen.

Das Verfahren und die dabei verwendeten Vorrichtungen sind gegen Stromausfall voll abgesichert. Die elektrische Steuerung ist so ausgelegt, daß bei Stromausfall alle Elektromagnetventile, außer Ventil 20, schließen und bei Beendigung der Störung die Stellung bei Stromausfall einnehmen.

Die für die Vorrichtung benötigte Preßluft kann im Falle von Handwerks- und Industriebetrieben aus bereits vorhandenen Preßlufteinrichtungen entnommen werden. Soweit diese nicht vorhanden sind, benötigt man ein kleines Preßluftaggregat oder käufliche Druckluftflaschen.

Die Zusatzeinrichtungen für das erfinderische Verfahren benötigen wenig Platz und sind preisgünstig, gemessen an den Kosten einer handelsüblichen Ölheizungsanlage.

Mit vorliegender Erfindung wird vor allem für kleinere Industrie- und Handwerksbetriebe ein kostengünstiges Verfahren zur Beseitigung von anfallenden verunreinigten Altölen geboten. Das kostspielige Sammeln, Abtransportieren und Verbrennen solcher Altöle entfällt. Daneben wird die Gefahr verringert, daß derartige Altöle unsachgemäß und umweltschädlich besetitig werden.

## Patentansprüche

1. Verfahren zur Verbrennung von Altöl, mit einem Sammelbehälter, aus dem das Öl in einen Drucktank gefördert wird, in welchem ein erhöhter Gasdruck herstellbar ist, durch welchen das Öl aus dem Drucktank über einen Zwischenbehälter oder unmittelbar zu einer Druckzerstäuberdüse gefördert wird, dadurch gekennzeichnet, daß die Förderung des Öls in den Drucktank durch Herstellung eines Unterdruckes in demselben erfolgt.

2. Vorrichtung zur Durchführung des Verfahrens nach Anspruch 1, mit einem Sammelbehälter (2), von dem eine Rohrleitung (6) zu einem Drucktank (3) führt, der unmittelbar oder über einen Zwischenbehäiter(4) mit einer Druckzerstäuberdüse (1) verbunden ist, dadurch gekennzeichnet, daß der Drucktank (3) über weitere Rohrleitungen zusätzlich mit dem Sauganschluß einer Luftpumpe (7) und einer Druckluftquelle (15) verbunden ist.

3. Vorrichtung nach Anspruch 2, dadurch gekennzeichnet, daß der Drucktank (3) zusätzlich über eine Leitung mit Entlüfungsventil (31) mit dem Sammelbehälter (2) verbunden ist.

4. Vorrichtung nach Anspruch 2 oder 3, dadurch gekennzeichnet, daß zwischen Drucktank (3) und Druckzerstäuberdüse (1) ein Zwischenbehätter (4) angeordnet ist, welcher mit der Druckluftquelle (15) verbindbar ist.

5. Vorrichtung nach Anspruch 4, dadurch gekennzeichnet, daß in den Leitungen zwischen Sammelbehälter (2), Drucktank (3), Zwischenbehälter (4), Luftpumpe (7) und Druckluftquelle (15) Ventileinrichtungen (10, 11, 12, 13, 14) vorgesehen sind, mittels welchen alternierend einerseits die Druckluftquelle (15) mit dem Zwischenbehälter (4) und der Drucktank (3) sowohl mit dem Semmelbehälter (2) wie mit der Luftpumpe (7) und anderseits der Drucktank (3) sowohl mit der Druckluftquelle (15) wie mit dem Zwischenbehälter (4) verbindbar sind.

6. Vorrichtung nach Anspruch 5, dadurch gekennzeichnet, daß die Gruppen von Ventileinrichtungen (10, 11, 13 und 12, 14) abhängig vom Pegel des Altöls im Drucktank (3) gesteuert werden.

## Claims

1. Process for the burning of waste oil, using a collector vessel from which the oil is transported into a pressure tank in which an elevated gas pressure can be produced through which the oil is transported from the pressure tank via an intermediate container or directly to a pressure atomizing nozzle, characterized in that the transport of the oil into the pressure tank is effected by producing underpressure in the same.

2. Apparatus for carrying into effect the process according to claim 1, comprising a collector vessel (2), from which a conduit (6) runs to a pressure tank (3) which is directly or via an intermediate container (4) connected to a pressure atomizing nozzle (1), characterized in that the pressure tank (3) is via further conduits additionally connected to the suction connector of an air pump (7) and a source of compressed air (15).

3. Apparatus according to claim 2, characterized in that the pressure tank (3) is further connected with the collector vessel (2) via a line with a vent valve (31).

4. Apparatus according to claim 2 or 3, characterized in that an intermediate container (4) connectable to the source of compressed air (15) is arranged between the pressure tank (3) and the pressure atomizing nozzle (1).

5. Apparatus according to claim 4, characterized in that in the lines between collector vessel (2), pressure tank (3), intermediate container (4), air pump (7) and source of compressed air (15) there are provided valve devices (10, 11, 12, 13, 14) by way of which there is alternatingly connectable on the one hand the source of compressed air (15) to the intermediate container (4) and the pressure tank (3) to the collector vessel (2) as well as to the air pump (7), and on the other hand the pressure tank (3) to the source of compressed air (15) as well as to the intermediate container (4).

6. Apparatus according to claim 5, characterized in that the groups of valve devices (10, 11, 13 and 12, 14) are controlled depending on the level of the waste oil in the pressure tank (3).

## Revendications

1. Procédé pour brûler de l'huile usée, avec une cuve collectrice à partir de laquelle l'huile est refoulée dans un réservoir de pression dans lequel peut être créée une pression de gaz accrue grâce à laquelle l'huile est refoulée du réservoir de pression par l'entremise d'une cuve intermédiaire ou bien directement vers une buse de pulvérisateur sous pression, caractérisé par le fait que le refoulement de l'huile dans le réservoir de pression a lieu par la création d'une dépression dans ce dernier.

2. Dispositif pour la mise en oeuvre du procédé selon la revendication 1, avec une cuve collectrice (2) dont part un conduit tubulaire (6) aboutissant à un réservoir de pression (3) qui est relié à une buse (1) de pulvérisateur sous pression, directement ou par l'entremise d'une cuve intermédiaire (4), caractérisé par le fait que le réservoir de pression (3) est relié en plus, par l'intermédiaire d'autres conduits tubulaires, au raccord d'aspiration d'une pompe pneumatique (7) et d'une source (15) d'air comprimé.

3. Dispositif selon la revendication 2, caractérisé par le fait que le réservoir de pression (3) est raccordé en outre à la cuve collectrice (2) par l'intermédiaire d'un conduit pourvu d'une valve de purge (31).

4. Dispositif selon la revendication 2 ou 3, caractérisé par le fait que, entre le réservoir de pression (3) et la buse (1) du pulvérisateur sous pression, se trouve une cuve intermédiaire (4) qui peut être reliée à la source (15) d'air comprimé.

5. Dispositif selon la revendication 4, caractérisé par le fait que, sur les conduits entre la cuve collectrice (2), le réservoir de pression (3), la cuve intermédiaire (4), la pompe pneumatique (7) et la source (15) d'air comprimé, sont prévus des dispositifs à valves (10, 11, 12, 13, 14) au moyen desquels, en alternance, peuvent être mis en communication d'une part la source (15) d'air comprimé avec la cuve intermédiaire (4) et le réservoir de pression (3) aussi bien avec la cuve collectrice (2) qu'avec la pompe pneumatique (7) et, d'autre part, le réservoir de pression (3) aussi bien avec la source (15) d'air comprimé qu'avec la cuve intermédiaire (4).

6. Dispositif selon la revendication 5, caractérisé par le fait que les groupes de dispositifs à valves (10, 11, 13 et 12, 14) sont commandés en fonction du niveau de l'huile usée dans le réservoir de pression (3).
